# EUROPÄISCHE PATENTANMELDUNG

(11) **EP 0 849 206 A2**
(43) Veröffentlichungstag der Anmeldung: **24.06.1998**
(21) Anmeldenummer: 97121868.0
(22) Anmeldetag: 11.12.1997
(51) Int. Cl.: B65H 75/44

(54) **Kabelaufwickelvorrichtung mit einer in Aufwickelrichtung antreibbaren Kabeltrommel**

(30) Priorität: 20.12.1996 DE 19653619
(71) Anmelder: Bosch-Siemens Hausgeräte GmbH, 81669 München (DE)
(72) Erfinder: Prell, Manfred, 97702 Muennerstadt (DE)

(57) **Zusammenfassung**

Die Erfindung betrifft eine Kabelaufwickelvorrichtung mit einer in Aufwickelrichtung antreibbaren Kabeltrommel, die zwei zueinander parallel ausgerichtete, an einer Nabe (2) befestigte Wangen (3a; 3b) aufweist, zwischen denen das Kabel (6) auf die Kabeltrommel (1) aufwickelbar ist.

Eine zu Störungen beim Abziehen des Kabels von der Kabeltrommel führende Knäuelbildung beim Aufwickeln desselben wird dadurch vermieden, daß an jeder Wange (3a bzw. 3b) im Bereich ihres Außenumfanges mindestens ein nach axial innen in den Raum (4) zwischen den beiden Wangen (3a und 3b) weisendes Ablenkelement (5) vorgesehen ist, daß die Ablenkelemente (5) an den beiden Wangen (3a und 3b) in Umfangsrichtung gegeneinander versetzt sind und ihre Erstreckung (10) in axialer Richtung höchstens gleich der lichten Weite (9) zwischen den beiden Wangen (3a und 3b) minus dem Durchmesser eines aufzuwickelnden Rundkabels bzw. der größeren Breite eines aufzuwickelnden Flachbandkabels (6) ist.

## Beschreibung

Die Erfindung betrifft eine Kabelaufwickelvorrichtung mit einer in Aufwickelrichtung antreibbaren Kabeltrommel gemäß dem Oberbegriff des Anspruches 1.

Eine solche Kabelaufwickelvorrichtung ist durch die DE-A- 33 16 977 bekannt. Derartige Kabelaufwickelvorrichtungen werden beispielsweise in das Gehäuse eines Staubsaugers eingebaut. Über eine entsprechende Öffnung im Staubsaugergehäuse kann das Kabel von der Kabeltrommel abgezogen und nach Lösen einer Bremsvorrichtung selbsttätig wieder auf die mit einem entsprechenden Antrieb versehene Kabeltrommel aufgewickelt werden. Beim Aufwickeln pendelt das Kabel in der Öffnung des Stausaugergehäuses hin und her, so daß sich ein ungeordnetes Wickelknäuel auf der Kabeltrommel bildet. Beim Wiederabziehen des Kabels von der Kabeltrommel kann es infolge eines solchen Wickelknäuels zu Verknotungen kommen, so daß sich das Kabel nicht mehr einwandfrei von der Kabeltrommel abziehen läßt.

Der Erfindung liegt die Aufgabe zugrunde eine Kabelaufwickelvorrichtung der eingangs beschriebenen Art so auszubilden, daß eine zu Störungen führende Knäuelbildung beim Aufwickeln des Kabels weitgehend vermieden wird.

Die Lösung der gestellten Aufgabe gelingt durch die im Kennzeichen des Anspruches 1 angegebenen Merkmale. Durch die Ablenkelemente wird das Kabel beim Aufwickeln abwechselnd zu den beiden Wangen hin abgelenkt, wodurch ein gleimäßigerer Wickel entsteht. Von einem solchen Wickel kann das Kabel störungsfrei, d.h. ohne die Gefahr einer Verknotung abgezogen werden.

Zur Bildung eines gleichmäßigen Wickels trägt insbesondere eine um etwa 180° gegeneinander versetzte Anordnung der Ablenkelemente bei.

Der Vergleichmäßigung des Wickels dient auch, daß sich beide Ablenkelemente gleich weit in den Raum zwischen den Wangen erstrecken, wobei die Summe ihrer Erstreckung in axialer Richtung höchstens gleich der lichten Weite zwischen den Wangen minus des Durchmessers eines aufzuwickelnden Rundkabels bzw. der größeren Breite eines aufzuwickelnden Flachbandkabels ist.

Anhand einer in der Zeichnung als Ausführungsbeispiel im Schnitt dargestellten Kabeltrommel einer Kabelaufwickelvorrichtung wird die Erfindung nachfolgend näher beschrieben.

Mit 1 ist eine Kabeltrommel bezeichnet, die zwei zueinander parallel ausgerichtete, an den Stirnseiten der Nabe 2 der Kabeltrommel 1 befestigte Wangen 3a und 3b aufweist. Im Bereich ihres Außenumfanges ist an jeder Wange 3a bzw. 3b jeweils ein in den Raum 4 zwischen den Wangen 3a und 3b ragendes Ablenkelement 5 angeordnet. Vorzugsweise sind die Ablenkelemente 5 einstückig an den Wangen 3a und 3b angeformt. Die Kabeltrommel 1 ist mit ihrer Nabe 2 drehbar auf einem mit einer Tragplatte 11 verbundenen Lagerzapfen 12 gelagert. Auf die Nabe 2 wird durch entsprechendes Drehen der Kabeltrommel 1 ein Kabel 6 aufgewickelt. Der Antrieb der Kabeltrommel 1 zum Aufwickeln des Kabels 6 erfolgt in bekannter Weise durch einen Federmotor 13.

Das Kabel 6 wird der Kabeltrommel 1 über eine Einführöffnung 7 zugeführt. Diese Einführöffnung 7 kann an der die Kabeltrommel aufnehmenden Tragplatte 11, wie in der Zeichnung dargestellt, oder beim Einbau der Kabeltrommel beispielsweise im Gehäuse eines Staubsaugers an dem Staubsaugergehäuse vorgesehen sein. Die Breite 8 der Einführöffnung 7 entspricht etwa der lichten Weite 9 zwischen den beiden Wangen 3a und 3b der Kabeltrommel 1. Damit könnte das Kabel 6 beim Aufwickeln auf die Kabeltrommel 1, zwischen den beiden Wangen 3a und 3b hin und her wandern. Dies würde zu einem sehr ungleichmäßigen Aufbau des sich auf der Kabeltrommel 1 bildenden Wickels führen.

Durch die an den beiden Wangen 3a und 3b angeordneten Ablenkelemente 5 wird das Kabel 6 immer dann, wenn es sich nicht schon von selbst in der richtigen Lage zu der jeweiligen Wange 3a bzw. 3b befindet zu der entsprechenden Wange 3a bzw. 3b hin abgelenkt. Da die Ablenkelemente 5 an den beiden Wangen 3a und 3b räumlich um 180° versetzt zu einander angeordnet sind, wird das Kabel 6 bei jeder Umdrehung der Kabeltrommel 1 zunächst von der einen Wange 3a zur anderen Wange 3b und danach wieder von der anderen Wange 3b zu der einen Wange 3a hingelenkt. Hierdurch ergibt sich ein geordneter Aufbau des Kabelwickels.

Durch die entsprechende Bemessung der axialen Höhe 10, d.h. der axialen Erstreckung der Ablenkelemente 5 in den Raum 4 zwischen den beiden Wangen 3a und 3b hinein ist sichergestellt, daß mindestens ein dem Kabeldurchmesser bzw. der größeren Breite eines Flachbandkabels entsprechender Schlitz zwischen den Ablenkelementen 5 und der entsprechenden Wange 3a bzw. 3b oder auch zwischen den Kuppen der beiden Ablenkelemente 5 verbleibt, so daß das Kabel 6 an den Ablenkelementen 5 vorbeigleiten und somit einwandfrei auf- und abgewickelt werden kann.

## Patentansprüche

1. Kabelaufwickelvorrichtung mit einer in Aufwickelrichtung antreibbaren Kabeltrommel, die zwei zueinander parallel ausgerichtete, an einer Nabe (2) befestigte Wangen (3a; 3b) aufweist, zwischen denen das Kabel (6) auf die Nabe der Kabeltrommel (1) aufwickelbar ist, **dadurch gekennzeichnet,** daß an jeder Wange (3a bzw. 3b) im Bereich ihres Außenumfanges mindestens ein nach axial innen in den Raum (4) zwischen den beiden Wangen (3a und 3b) weisendes Ablenkelement (5) vorgesehen ist, daß die Ablenkelemente (5) an den beiden Wangen (3a und 3b) in Umfangsrichtung gegeneinander versetzt sind und ihre Erstreckung (10) in axialer Richtung höchstens gleich der lichten Weite (9) zwischen den beiden Wangen (3a und 3b) minus dem Durchmesser eines aufzuwickelnden Rundkabels bzw. der größeren Breite eines aufzuwickeldnen Flachbandkabels (6) ist.

2. Kabelaufwickelvorrichtung nach Anspruch 1, **dadurch gekennzeichnet,** daß die Ablenkelemente (5) um etwa 180° gegeneinander versetzt an den Wangen (3a und 3b) angeordnet sind.

3. Kabelaufwickelvorrichtung nach Anspruch 1 oder 2, **dadurch gekennzeichnet,** daß sich beide Ablenkelemente (5) gleich weit in den Raum (4) zwischen den Wangen (3a und 3b) erstrecken, wobei die Summe ihrer Erstreckung (10) in axialer Richtung höchstens gleich der lichten Weite (9) zwischen den beiden Wangen (3a und 3b) minus dem Durchmesser eines aufzuwickelnden Rundkabels bzw. der größeren Breite eines aufzuwickelnden Flachbandkabels (6) ist.
